# EUROPÄISCHE PATENTSCHRIFT

(11) **EP 0 010 719 B1**
(45) Veröffentlichungstag und Bekanntmachung des Hinweises auf die Patenterteilung: **09.03.1983**
(21) Anmeldenummer: 79104094.2
(22) Anmeldetag: 23.10.1979
(51) Int. Cl.: B65F 3/04, B65G 65/30, B65G 67/04

(54) **Hub-Kipp- oder Kippvorrichtung zum Entleeren von Behältern unterschiedlicher Grösse**
Lifting/tipping or tipping apparatus for emptying containers of varying sizes
Dispositif pour soulever et basculer ou dispositif pour basculer des récipients de grandeurs différentes dans le but de les vider

(30) Priorität: 31.10.1978 DE 2847259
(43) Veröffentlichungstag der Anmeldung: 14.05.1980
(73) Patentinhaber: Zöller-Kipper GmbH, 55130 Mainz (DE)
(72) Erfinder: Naab, Jakob, D-6500 Mainz-Laubenheim (DE)
(74) Vertreter: Seids, Heinrich

## Beschreibung

Die Erfindung bezieht sich auf eine Hub-Kipp-oder Kipp-Vorrichtung zum Entleeren von Behältern unterschiedlicher Größe, insbesondere von Müllbehältern unterschiedlicher Größe in Sammelbehälter von Müllfahrzeugen, bei der nebeneinander zwei mittels von einer Druckmittel liefernden Einrichtung gespeisten Druckmittelmotore über Betätigungsventile und ein Umschaltventil wahlweise getrennt oder gemeinsam betätigbare Einzel-Hub-Kipp-Vorrichtungen bzw. Einzel-Kipp-Vorrichtungen vorgesehen sind, deren Aufnahmeeinrichtungen zum gemeinsamen Aufnehmen eines Behälters durch die beiden Einzel-Hub-Kipp-Vorrichtungen bzw. Einzel-Kipp-Vorrichtungen ausgebildet und angeordnet sind.

Es ist bekannt, eine Hub-Kipp-Vorrichtung an Müllsammelwagen mit gleichartigen, zweiteiligen Klemmvorrichtungen zu versehen, die in Abstand miteinander vorgesehen sind, und hinsichtlich ihrer Lage und Ausführung Rastorganen an einem hinsichtlich des Inhaltes grossen und einem kleinen Müllkastenwagen entsprechen, wobei je eine zweiteilige Klemmvorrichtung für je einen kleinen Müllkastenwagen und beide Klemmvorrichtungen zusammen für einen grossen Müllkastenwagen vorgesehen sind (DE-C-1 231 616). Bei dieser bekannten Vorrichtung sind sämtliche Klemmvorrichtungen an einem gemeinsamen Hubschlitten mit Schwenkkorb angebracht. Hierdurch ist es unmöglich, diese Klemmvorrichtungen unabhängig voneinander zum Entleeren kleiner Müllgefässe bzw. Müllkastenwagen zu benutzen. Es muss vielmehr zu jedem Arbeitsgang der Hubschlitten mit Schwenkkorb und der Gesamtheit aller Klemmvorrichtungen betätigt werden, einerlei ob diese Klemmvorrichtungen sämtlich benutzt werden oder nicht.

Es ist auch eine Einschüttvorrichtung zum Entleeren von Müllgefässen in Müllsammelbehälter bekannt, bei der zwei Hub-Kipp-Vorrichtungen nebeneinander angebracht sind,' deren Aufnahmeeinrichtungen dazu_{'} geeignet sind, dass ein grosser Behälter durch die beiden Hub-Kipp-Einrichtungen gemeinsam aufgenommen und entleert wird. Für diesen Fall soll aber bei der bekannten Vorrichtung eine spezielle Kupplung zwischen den beiden Hub-Kipp-Vorrichtungen eingelegt werden (DE-A-26 54 542).

Diese spezielle Kupplung soll in erster Linie ein für solchen Fall an den beiden Hub-Kipp-Vorrichtungen zeitweise zu montierender Verbindungs- und Trägerbalken sein oder eine zeitweise einzuschaltende automatische hydraulische Kupplung. Im ersteren Fall macht der Übergang zwischen dem Entleeren von kleineren Behältern und dem Entleeren grosser Behälter erhebliche Montagearbeiten notwendig, die nicht auf der Strasse und im Zyklus der Müllgefässentleerung ausgeführt werden können. Die zweite Möglichkeit, nämlich die Benutzung einer automatischen hydraulischen Kupplung ist aufwendig und für den rauhen Betrieb beim Entleeren von Behältern, insbesondere bei der Müllabfuhr zu störanfällig.

Es ist schliesslich auch eine Hub-Kipp- oder Kippvorrichtung zum Entleeren von Müllbehältern unterschiedlicher Grösse bekannt, bei der ebenfalls zwei Einzel-Hub-Kipp-Vorrichtungen oder Einzel-Kipp-Vorrichtungen derart nebeneinander angeordnet sind, dass jede Einzel-Hub-Kipp-Vorrichtung bzw. Einzel-Kipp-Vorrichtung unabhängig von der anderen zum Entleeren von kleineren Behältern eingesetzt werden kann, während beide Einzel-Hub-Kipp-Vorrichtungen bzw. Einzel-Kipp-Vorrichtungen zum Entleeren grösserer Müllbehälter gemeinsam eingesetzt werden können (DE-A-25 15 929). Dabei sollen Ventilsteuerungen vorgesehen sein, die zum Schütten der kleineren Behälter die voneinander unabhängige, selbständige Betätigung jeder einzelnen Hub-Kipp- oder Kipp-Vorrichtung gestatten und zum Schütten der großen Behälter die Kolben-Zylinder-Einheiten beider Hub-Kipp- oder Kipp-Vorrichtungen gleichzeitig gemeinsam speisen. Dieses gleichzeitige, gemeinsame Speisen der Kolben-Zylinder-Einheiten beider Einzel-Hub-Kipp-Vorrichtungen bzw. Einzel-Kipp-Vorrichtungen bedingt aber notwendige hydraulische Steuereinrichtungen, um den Gleichlauf beider Einzel-Hub-Kipp-Vorrichtungen bzw. Einzel-Kipp-Vorrichtungen zu gewährleisten.

Aufgabe der Erfindung ist es demgegenüber, eine mit der Zwillingsanordnung zweier entsprechender Einzel-Vorrichtungen ausgestattete Hub-Kipp-Vorrichtung bzw. Kipp- Vorrichtung der eingangs beschriebenen Art dahingehend wesentlich zu verbessern, daß die Umstellung von Einzelbetrieb auf gemeinsamen Betrieb der Einzel-Hub-Kipp-Vorrichtungen bzw. Einzel-Kipp-Vorrichtungen und umgekehrt allein durch das Umlegen eines einfachen Steuerorganes und ohne die Notwendigkeit aufwendiger Gleichlauf-Steuerorgane ermöglicht wird, wobei sich diese verbesserte Vorrichtung ferner durch einfachen Aufbau, einfache Bedienungsweise, hohe Betriebssicherheit und besonders wirtschaftliche Arbeitsweise auszeichnen soll.

Diese Aufgabe wird erfindungsgemäß dadurch gelöst, daß für die Druckmittelmotore der beiden Einzei-Hub-Kipp-Vorrichtungen bzw. Einzel-Kipp-Vorrichtungen zwei gleiche, jeweils ein für Nullstellung, Arbeitshub und Rücklaufhub eingerichtetes Steuerventil enthaltende Druck- _{"} mittelkreise vorgesehen sind, die mittels des als Absperr- und Schaltventil ausgebildeten Umschaltventils wahlweise parallel schaltbar und voneinander trennbar sind, wobei jeder dieser beiden Druckmittelkreise eine eigene Druckmittelquelle aufweist und die sich in ihrer Funktion entsprechenden Druckmittelmotore jeder Einzei-Hub-Kipp-Vorrichtung bzw. Einzel-Kipp-Vorrichtung einander gleich sind oder zumindest gleich groß ausgelegt sind.

Der Erfindung liegt die überraschende Erkenntnis zugrunde, daß bei gleichmäßiger Auslegung der Druckmittelmotore und bei gleicher Ausbildung der Druckmitteikreise die beiden Einzel-Hub-Kipp-Vorrichtungen bzw. Einzel-Kipp-Vorrichtungen einen selbsttätigen Ausgleich beim Anheben und Einkippen von größeren Behältern vornehmen. Vor allem hat es sich als überraschend herausgestellt, daß bei der erfindungsgemäßen Vorrichtung der Gleichlauf beider Einzel-Hub-Kipp-Vorrichtungen bzw. Einzel-Kipp-Vorrichtungen beim Heben und Kippen größerer Behälter auch dann gewährleistet ist, wenn die Lastverteilung auf die beiden Einzel-Hub-Kipp-Vorrichtungen bzw. Einzel-Kipp-Vorrichtungen nicht gleichmäßig ist. Dies gilt sogar auch beim Aufnehmen, Heben und Kippen relativ kleiner und relativ leichter Gefäße und insbesondere auch beim Zurückkippen und Absetzen der entleerten Gefässe. Die Umstellung der erfindungsgemässen Vorrichtung von Einzelbetrieb auf gemeinsamen Betrieb der Einzel-Hub-Kipp-Vorrichtungen bzw. Einzel-Kipp-Vorrichtungen kann mit einem einzigen Absperrventil vorgenommen werden. Die Grösse der zu entleerenden Behälter ist praktisch nur durch die Grösse der Einschüttöffnung begrenzt, und es sind auch jegliche denkbaren Zwischengrössen von zu entleerenden Behältern eingeschlossen. Bei der erfindungsgemässen Vorrichtung ist est auch möglichwenn erforderlich-kleinere Gefässe mit beiden Einzel-Hub-Kipp-Vorrichtungen bzw. Einzel-Kipp-Vorrichtungen gemeinsam zu erfassen und zu entleeren. Dies kann von Bedeutung sein, wenn kleinere Gefässe mit ungewöhnlich schwerem Inhalt entleert werden sollen.

Um die gleichmässigen Druckverhältnisse und Arbeitsverhältnisse beider Einzel-Hub-Kipp-Vorrichtungen bzw. Einzel-Kipp-Vorrichtungen in der Endlage sowohl in Einzelbetrieb als auch in gemeinsamen Betrieb zu sichern, kann die Erfindung noch dahingehend weitergebildet werden, dass in den zu den Druckmittelmotoren führenden Druckmittelzuleitungen der Druckmittelkreise je ein in Einkipp-Endstellung der jeweiligen Einzel-Hub-Kipp-Vorrichtung bzw. Einzel-Kipp-Vorrichtung betätigtes Druckentlastungsventil angeordnet ist. Bei Benutzung eines hydraulischen Druckmittelsystems kann jedes dieser Druckmittelentlastungsventile die jeweilige Druckmittelzuleitung mit der Druckmittel-Rücklaufleitung des jeweiligen Druckmittelkreises verbinden.

Bei Benutzung eines hydraulischen Druckmittelsystems ist es im Rahmen der Erfindung auch vorteilhaft, das Steuerventil jedes Druckmittelkreises in seiner Nullstellung die von der Druckmittelquelle kommende Druckmittelvorlaufleitung in dem jeweiligen Druckmittelkreis zum Druckmittelrücklauf kurzschliessen zu lassen.

Bei Benutzung eines hydraulischen Druckmittelsystems empfiehlt es sich auch, die erfindungsgemäss vorgesehene und erreichte gegenseitige Angleichung der Verhältnisse in den beiden Druckmittelkreisen dadurch noch besser und sicherer zu machen, dass man je ein Rücklaufventil in die Druckmittel-Rücklaufleitung jedes Druckmittelkreises einsetzt, an das auch das ggf. vorhandene Druckentlastungsventil und die ggf. vorhandene, vom Steuerventil kommende Druckmittel-Kurzschlussleitung angeschlossen sind. Diese Rücklaufventile bauen den Staudruck in den Rücklaufleitungen ab und bewirken somit eine praktisch widerstandsfreie Rückschwenkbewegung bzw. Absenkbewegung.

Eine besonders vorteilhafte, bevorzugte Ausführungsform der Erfindung sieht vor, dass bei Benutzung eines hydraulischen Druckmittelsystems eine für beide Druckmittelkreise gemeinsame Druckmittelpumpe und ein druckabhängiger Stromteiler vorgesehen sind, der mit seinem einen Zweig die Druckmittelquelle für den einen Druckmittelkreis und mit seinem zweiten Zweig die Druckmittel-quelle für den anderem Druckmittelkreis bildet. Abgesehen von den durch den druckunabhängigen Stromteiler erzeugten gleichmässigen Druckverhältnissen und Strömungsmengenverhältnissen in beiden Druckmittelkreisen bietet diese besondere Ausführungsform der Erfindung den Vorteil, dass bei Einzelbetrieb der Einzel-Hub-Kipp-Vorrichtungen bzw. Einzel-Kipp-Vorrichtungen jede de beiden Druckmittelquellen einen der Druckmittelkreise beschickt, während bei gemeinsamen Betrieb der beiden Einzel-Hub-Kipp-Vorrichtungen bzw. Einzel-Kipp-Vorrichtungen nur eine Druckmittelquelle beide zusammengeschattete Druckmittelkreise beschickt. Dadurch ist die Arbeitsgeschwindigkeit; d.h. die Hubgeschwindigkeit und die Kippgeschwindigkeit bei Einzelbetrieb praktisch doppelt so gross wie bei gemeinsamen Betrieb. Diese unterschiedliche Arbeitsgeschwindigkeit ist hinsichtlich Betriebssicherheit, hinsichtlich Vermeidung von unnötigem Verschleiss und auch vor allem hinsichtlich der Grösse des jeweils zu entleerenden Behälters angemessen und erwünscht.

Im Rahmen der Erfindung kann für beide Einzel-Hub-Kipp-Vorrichtungen bzw. Einzel-Kipp-Vorrichtungen eine gemeinsame in der Mitte getrennte Schwenkwelle vorgesehen sein, wobei an jedem Ende dieser Schwenkwelle ein zum Beispiel in Art eines Schwenktriebes ausgebildeter, jeweils an den einen und den anderen Druckmittelkreis angeschlossener Druckmittelmotor aufgesetzt ist, und in der Mitte der Schwenkwelle eine koaxial von einem Wellenteil in den anderen Wellenteil greifende Drehlager-Zapfenverbindung vorgesehen ist. Diese Anordnung zeichnet sich bei grosser gegenseitiger Beweglichkeit beider Einzel-Hub-Kipp-Vorrichtungen bzw. Einzel-Kipp-Vorrichtungen durch hohe Verschleissfestigkeit und hohe Tragfähigkeit sowohl im Einzelbetrieb als auch in gemeinsamen Betrieb aus. Ausserdem wird hierdurch ein einfacher Aufbau erreicht, weil eine dritte Lagerung der Schwenkwelle am Schüttungsgehäuse entfällt. Eine solche dritte Lagerung bedingt nämlich besondere Schwierigkeiten und Probleme, weil schon bei der Ersterstellung der Vorrichtung aufwendige Massnahmen notwendig sind, um Fluchtfehler zwischen den Lagerstellen zu vermeiden. Besonders problematisch wird aber eine dritte Lagerung, wenn aus irgendwelchen Gründen Änderungen oder Reparaturen an der Vorrichtung vorzunehmen sind. Alle diese Schwierigkeiten entfallen durch die ineinandergreifende gegenseitige Lagerung beider Wellenteile.

In dieser Ausführungsform der Erfindung kann auf jedes Ende der Schwenkwelle im Bereich der Antriebswelle des jeweiligen Druckmittelmotors ein sich auf einen Anschlag bewegender Schwenkbegrenzungshebel gesetzt sein. Dieser Schwenkbegrenzungshebel kann zugleich als Betätigungseinrichtung zum Zusammenwirken mit dem jeweiligen Druckentlastungsventil ausgebildet sein. Hierzu kann auf dem Schwenkbegrenzungshebel ein auf das Betätigungsgiied des Druckentlastungsventils greifendes, einstellbares Betätigungselement angebracht sein.

Zum sicheren Vermeiden jeglichen Überkippens von zu entleerenden Behältern in der Einschüttöffnung ist es im Rahmen der Erfindung zweckmässig, jeder Einzel-Kipp-Vorrichtung bzw. Einzel-Hub-Kipp-Vorrichtung in der Einschüttöffnung eine federnd nachgiebige Einkippanlage für die zu entleerenden Behälter gegenüberzustellen. Diese Einkippanlage kann dabei mit gegen Federwirkung einwärts der Einschüttöffnung schwenkbaren, mit hakenförmigen unteren Enden ausgebildeten Hebeln zugleich als Deckelöffnungsvorrichtung für Behälter mit zylindrisch gewölbtem Deckel und seitlich vorstehenden Deckel-Betätigungselementen ausgebildet sein.

Bei Ausbildung der erfindungsgemässen Vorrichtung als Hub-Kipp-Vorrichtung ist es besonders vorteilhaft, jede Einzel-Hub-Kipp- Vorrichtung mit einem Druckmittelmotor, beispielsweise Schwenktrieb zum Kippen und einem Druckmittelmotor, beispielsweise einem Zylinder-Kolben-Aggregat für die Betätigung des Hubgestells auszustatten, wobei man diese beiden jeweils zu einer Einzel-Hub-Kipp-Vorrichtung gehörenden Druckmittelmotore in demselben Druckmittelkreis in Parallelschaltung anordnet und in ihren Druckmittel-Arbeitsflächen zu zeitlicher Aufeinanderfolge ihrer Arbeitshübe aufeinander abstimmt. Hierdurch wird eine besonders einfache Druckmittelsteuerung ermöglicht, die trotzdem volle Betriebssicherheit im Arbeitsablauf der beiden Einzel-Hub-Kipp-Vorrichtungen und auch bei kombiniertem Arbeitsablauf gewährleistet. Hierbei kann das Hubgestell jeder Einzel-Hub-Kipp- Vorrichtung in bewährter Weise über ein Lenkerviereck mit einem an der Schwenkwelle angebrachten Schwenkarm verbunden sein.

Bei einer erfindungsgemässen Hub-Kipp-Vorrichtung kann man zur zusätzlichen Sicherung des Arbeitsablaufs, insbesondere beim Rüttelvorgang, das Hubgestell mit einer unter der Wirkung ihres Eigengewichtes schwenkenden Verriegelungsklinke ausrüsten, die in der Einkipp-Endstellung als Verriegelung an den Schwenkarm bzw. die Schwenkwelle greift. Eine weitere ergänzende Sicherungsmassnahme kann bei einer erfindungsgemässen Hub-Kipp-Vorrichtung dahingehend getroffen werden, dass man am Schwenkarm jeder Einzel-Hub-Kipp-Vorrichtung einen an dem teilweise angehobenen Hubgestell einklinkbaren Fahr-Verriegelungshaken anbringt. Dadurch kann das Hubgestell jeder Einzel-Hub-Kipp-Vorrichtung beim Fahren eines Müllfahrzeuges sicher in angehobener Stellung gehalten werden, auch wenn die Druckmittelkreise in druckentlastetem Zustand sind.

Eine besonders vorteilhafte Ausführungsform der erfindungsgemässen Hub-Kipp-Vorrichtung sieht vor, dass das Hubgestell jeder Einzel-Hub-Kipp-Vorrichtung mit an entsprechende Elemente der zu entleerenden Behälter greifenden Aufnahmen versehen ist und dass diese Aufnahmen beider Einzel-Hub-Kipp-Vorrichtungen in Ruhestellung, in Anhebe-End- stellung und in Einkipp-Endstellung miteinander ausgerichtet sind.

Zweckmässig wird man am äusseren Ende dieser Aufnahme jeder Einzel-Hub-Kipp-Vorrichtung einen seitlichen Zentrieransatz für die zu entleerenden Behälter anbringen, damit nicht zu entleerende Behälter an den Seitenwänden der Einschüttöffnung anschlagen.

Ein Ausführungsbeispiel der Erfindung wird im folgenden anhand der Zeichnung näher erläutert. Es zeigen:
Fig. 1 eine erfindungsgemässe Hub-Kipp- Vorrichtung in rückwärtiger Ansicht;
Fig. 2 eine Vorrichtung nach Figur 1 in Seitenansicht mit einem aufzunehmenden und einem in Anhebe-Endstellung angehobenen kleineren Behälter;
Fig. 3 eine Vorrichtung nach Figur 1 in Seitenansicht mit eingekipptem grösserem Behälter;
Fig. 4 eine Detaildarstellung der Verriegelung bei teilweise angehobenem Hubgestell einer Vorrichtung nach Figur 1;
Fig. 5 eine Detailansicht eines Hubgestells in Einkipp-Endstellung mit eingelegter Klinke;
Fig. 6 eine Detaildarstellung eines Einkipp-Begrenzungshebels;
Fig. 7 eine Teildarstellung des mittleren und des einen Endbereiches der Schwenkwelle und
Fig. 8 eine Schemadarstellung des in der Vorrichtung nach Figur 1 bis 7 benutzten hydraulischen Antriebs- und Steuerungssystems.

Die in der Zeichnung wiedergegebene Einschüttvorrichtung . weist ein Schüttungsgehäuse 10 auf, dessen Einschüttöffnung 11 mit streifenförmigen Abdecktüchern 12 verschlossen sein kann. Im oberen Teil der Einschüttöffnung ist eine Deckelöffnungsvorrichtung 13 angebracht, die zwei im oberen Teil der Einschüttöffnung 11 schwenkbar gelagerte Hebel 14 mit hakenförmig ausgebildetem unteren Ende 15 gebildet ist. Die Hebel 14 werden durch Federn 16 in ihrer Normalstellung gehalten und dienen dazu, seitlich am Deckel von Grossraummüllgefässen angebrachte Betätigungszapfen aufzunehmen und beim Einkippen des Grossraummüllgefässes in die Einschüttöffnung 11 den Deckel dieses Gefässes zurückzuhalten und dadurch zu öffnen. Im Rahmen der im folgenden beschriebenen neuartigen Hub-Kipp-Vorrichtung sind die beiden Hebel 14 mit einer Querstange 17 verbunden, die mit Pufferbelägen 18 versehen ist und beim Entleeren kleinerer Behälter sich mit diesen Pufferbelägen 18 gegen die Behälterwand legt und ein Überkippen der kleineren Behälter in der Einschüttöffnung 11 verhindert.

Die neuartige Hub-Kipp-Vorrichtung 20 weist-wie die Zeichnung zeigt-zwei Einzel-Hub-Kipp-Vorrichtungen 20a und 20b auf, die gleichen Aufbau und bezüglich der vertikalen Mittelebene der Einschüttvorrichtung 10 symmetrische Anordnung aufweisen. Im Hinblick auf den gleichen Aufbau beider Einzel-Hub-Kipp-Vorrichtungen 20a und 20b wird im folgenden nur der Aufbau einer dieser Einzel-Hub-Kipp-Vorrichtungen erläutert.

Beide Einzel-Hub-Kipp-Vorrichtungen 20a und 20b haben eine gemeinsame Schwenkwelle 21, die im Mittelbereich geteilt ist und für jede Einzel-Hub-Kipp-Vorrichtung 20a und 20b einen Schwenkwellenteil 21 a und 21 b bildet. An jedem dieser Schwenkwellenteile 21 a und 21 b ist ein Schwenkarm 22 angebracht. Diese Schwenkarme 22 bestehen aus zwei in seitlichem Abstand auf dem jeweiligen Schwenkwellenteil 21 a bzw. 21 b befestigten Schwenkarmteile 22a und 22b, die sich parallel zueinander erstrecken und einen Hub-Zylinder 23 zwischen sich aufnehmen.

Jeder der Schwenkarme 22 trägt ein Hubgestell 24, das jeweils aus zwei vertikalen Trägerteilen 25a und 25b besteht, an deren oberen Ende ein Hubbalken 26 und an deren unteren Ende eine Widerlagerplatte 27 angebracht ist. Der Hubbalken 26 trägt sich nach oben erstreckende zahnartige Aufnahme- und Tragteile 28 und an seinem äusseren, also nach der Aussenseite der Einschüttvorrichtung 10 gerichteten Ende ein Zentriereinsatz 29. Die Hubbalken 26 und die Widerlagerplatten 27 beider Einzel-Hub-Kipp-Vorrichtungen 20a und 20b sind so angeordnet, dass sie in Ruhestellung, Anhebe-End-stellung und in Einkipp-End- stellung beider Einzel-Hub-Kipp-Vorrichtungen 20a und 20b miteinander ausgerichtet sind.

Die Verbindung zwischen dem jeweiligen Schwenkarm 22 und dem Hubgestell 24 geschieht mittels eines oberen Lenkerpaares 30a, 30b und eines unteren Lenkerpaares 31 a, 31 b, wobei die Kolbenstange 23a des jeweiligen Hubzylinders 23 am unteren Lenkerpaar 31a, 31 b angreift. Zum Festhalten und Verriegeln des aufgenommenen Behälters ist in vertikaler Gegenüberstellung zum Hubbalken 26 auf jedem Schwenkwellenteil 21 a und 21 b eine Halte- und Verriegelungsleiste 32 fest angebracht, die dementsprechend die Schwenkbewegung jedes der Schwenkarme 22 mitmacht.

Für die Erzeugung der Schwenkbewegung ist an jeden Schwenkwellenteil 21 a und 21 b von der jeweiligen Aussenseite der Einschüttvorrichtung 10 her ein mit Druckmittelzylinder 34 ausgestatteter Schwenktrieb 33 aufgesetzt. Ferner trägt jeder Schwenkwellenteil 21 a und 21 b an seinem äusseren Endbereich einen Schwenkbegrenzungshebel 35, der in der Endeinkippstellung der jeweiligen Einzel-Hub-Kipp- Vorrichtung 20a bzw. 20b auf einen am Schüttungsgehäuse angebrachten Begrenzungspuffer 36 greift, der-wie in Figur 6 im einzelnen dargestellt-mit einem vom Schwenkbegrenzungshebel 35 betätigten Druckentlastungsventil verbunden sein kann. Für die Betätigung der Hub-Kipp-Vorrichtung ist ein hydraulisches System vorgesehen, das fur jede Einzel-Hub-Kipp-Vorrichtung 20a und 20b ein Betätigungsventil 37a und 37b und für die Wahl für Einzelbetrieb oder gemeinsamen Betrieb .beider Einzel-Hub-Kipp-Vorrichtungen 20a und 20b ein Absperr- und Umstellventil 38 enthält.

Wie Figur 4 zeigt, kann jede Einzel-Hub-Kipp- Vorrichtung noch mit einem Fahr-Verriegelungshaken 39 ausgestattet sein, der an der Innenseite eines Schwenkarmteiles 22a schwenkbar gelagert ist und bei teilweise angehobener Stellung des Hubgestells 24 über die die Kolbenstange 23a des Hubzylinders 23 mit dem unteren Lenkerpaar 31 a, 31 b verbindende Gelenkstange 23b gehängt wird. Durch diese Sicherung kann das Hubgestell 24 auch bei druckentlastetem Hubzylinder 23 nicht in seine untere Ruhestellung zurückkehren. Diese angehobene verriegelte Stellung des Hubgestells 24 eignet sich insbesondere für an Müllfahrzeugen angebrachte Hub-Kipp-Vorrichtungen, um das Hubgestell beim Fahren des Müllfahrzeugs in sicherem Abstand vom Boden zu halten.

Eine weitere ergänzende Sicherung ist gemäss Figur 5 dadurch möglich, dass zwischen den Trägern 25a und 25b des Hubgestells eine Verriegelungsklinke 40 schwenkbar gelagert ist, die sich aufgrund ihres eigenen Gewichtes in der Einkipp-Endstellung der jeweiligen Einzel-Hub-Kipp-Vorrichtung 20a bzw. 20b derart verschwenkt, dass sie um einen am Schwenkarm 22 angebrachten Bolzen 40a greift und dadurch verhindert, dass sich das Hubgestell 24 bei druckentlastetem Hubzylinder 23 während der Rüttelbewegung vom jeweiligen Schwenkarm 22 abhebt. Das Abheben kann erst dann einsetzen, wenn die jeweilige Einzel-Hub-Kipp- Vorrichtung 20a bzw. 20b soweit aus der Einschüttöffnung 11 zurückgeschwenkt ist, dass der Verriegelungshaken 40 den jeweiligen Bolzen 40a freigibt.

Wie Figur 6 zeigt, ist der jeweilige Schwenkbegrenzungshebel 35 mit dem als Keilnabe 41 ausgebildeten Endbereich des jeweiligen Schwenkwellenteils 21 a bzw. 21 b fest verbunden und auf die als Zahnwelle oder Teilwelle ausgebildete Ausgangswelle des jeweiligen Schwenktriebs 33 gesetzt. An seinem Ende trägt der Schwenkbegrenzungshebel 35 eine Widerlagerplatte 42 die sich gegen einen Widerlagerpuffer , 36 am Schüttungsgehäuse bewegt. Durch den Widerlagerpuffer 36 greift das Betätigungsglied 44 eines Druckentlastungsventils 43, um das Druckentlastungsventil 43 gegen die Wirkung einer Feder zu verstellen. Um die genaue Einjustierung des Umstellzeitpunktes des Druckentlastungsventils 43 zu ermöglichen, trägt der Schwenkbegrenzungshebel 35 im Bereich seiner Widerlagerplatte 42 eine Einstellschraube 45. Die Justierung kann derart vorgenommen werden, dass der Umstellzeitpunkt des Druckentlastungsventils 43 erreicht ist, wenn noch die Widerlagerplatte 42 einen geringen Abstand 46 vom Widerlagerpuffer 36 hat. Gegebenenfalls lässt sich durch die Einstellschraube auch eine Rüttelwirkung mittels des Druckentlastungsventils einrichten.

Wie aus Figur 7 ersichtlich, kann die Schwenkwelle 21 als Hohlwelle ausgebildet sein. Der eine Schwenkwellenteil 21 trägt an seinem nach der Schwenkwellenmitte hin liegenden Ende einen Verbindungs- und Lagerzapfen 47, der axial fest in das Ende des Schwellenteiles 21 a eingesetzt ist. Dieser Verbindungs- und Lagerzapfen 47 hat zwei in axialem Abstand angeordnete zylindrische Abschnitte 47a und 47b, von denen der zylindrische Abschnitt 47b geringeren Durchmesser am freien Ende des Verbindungs- und Lagerzapfens 47 angeordnet ist. Auf jeden dieser zylindrischen Abschnitte 47a und 47b ist ein Nadellager 48a und 48b aufgesetzt. Zwischen dem Nadellager 48a und dem Schwenkwellenteil 21 a sind noch ein Kunststoffring mit gleichem Aussendurchmesser wie der Schwenkwellenteil 21 a und ein Radialdichtungsring 50 auf den Verbindungs- und Schwenkzapfen 47 aufgesetzt.

Der Schwenkwellenteil 21 b ist im Mittelbereich der Schwenkwelle 21 als Aufnahmebuchse 51 für den Verbindungs- und Schwenkzapfen -47 ausgebildet und enthält dementsprechend einen zylindrischen Bohrungsabschnitt 51 zur Aufnahme des Nadellagers 48a und einen zylindrischen Abschnitt 51 b zur Aufnahme des Nadellagers 48b. Zwischen diesen beiden zylindrischen Abschnitten 51 a und 51 b ist ein Abschnitt 51 c gebildet, dessen Innendurchmesser grösser als der Aussendurchmesser des dort aufgenommenen Abschnittes des Verbindungs- und Drehzapfens 47 ist. Hierdurch wird ein ringförmiger Aufnahmeraum für Schmiermittel gebildet, der von aussen durch einen Schmiernippel zugänglich ist. Am freien Ende der Aufnahmebuchse 51 ist ein nochmals erweiterter Bohrungsabschnitt 51d zur Aufnahme des Radialdichtungsringes 50 und eine glatte ebene Stirnfläche zur Anlage an den Kunststoffring 49 gebildet. Durch den Sitz der Nadellager 48a und 48b sowie durch die von beiden Seiten auf die Schwenkwelle 21 aufgesetzten Schwenktriebe 33, die mit Flanschen an dem Schüttungsgehäuse gehalten sind, werden die beiden Schwenkwellenteile 21 und 21 b axial zusammengehalten (vergl. Fig. 1).

Wie das Schema der Figur 8 zeigt, ist zur Betätigung und Steuerung der Hub-Kipp-Vorrichtung nach Figuren 1 bis 7 ein hydraulisches Druckmittelsystem vorgesehen, das zwei in gleicher Weise ausgebildete Druckmittelkreise A und B enthält. Jeder dieser Druckmittelkreise A und B weist eine Druckmittelquelle auf, die im dargestellten Beispiel durch jeweils einen Zweig 52a bzw. 52b eines druckunabhängigen Stromteilers in Verbindung mit einer vor diesem Stromteiler angeordneten Druckmittelpumpe 52c gebildet sein kann. Es ist aber auch möglich, diese Druckmittelquelle durch eine Zwillings-Druckmittelpumpe zu bilden, von der jeweils eine Einzelpumpe auf einen der Druckmittelkreise A bzw. B geschaltet ist. Im Druckmittelkreis A führt von dieser Druckmittelquelle 52, 52a eine Druckmittelvorlaufleitung 53a bzw. 53b zu dem jeweiligen Steuerventil 37a bzw. 37b. An dieses Steuerventil 37a bzw. 37b ist die jeweilige Druckmittelzuleitung 54a bzw. 54b angeschlossen. Die Druckmittelzuleitung 54a führt zu den in Parallelschaltung angeschlossenen Zylinder 34 des Stelltriebs 33 und Hubzylinder 23 der Einzel-Hub-Kipp-Vorrichtung 20a, während die Druckmittelzuleitung 54b in symmetrischer Anordnung zu der Parallelschaltung von Schwenktriebzylinder 34 und Hubzylinder 23 der Einzel-Hub-Kipp-Vorrichtung 20b führt. An jede der Druckmittelzuleitungen 54a und 54b ist ein Druckentlastungsventil 43 mit Betätigungselement 44 angeschlossen. Von diesen Druckentlastungsventilen 43 führen Druckentlastungsleitungen 55a bzw. 55b zu einem Druckmittelrücklaufventil 56a bzw. 56b, das in die Druckmittel-rücklaufleitung 57a bzw. 57b eingesetzt ist, um den Druckmittelrücklauf und damit die Rückwärtsbewegung der Zylinder-Kolben-Aggregate 23 und 34 zu verbessern. Vom Steuerventil 37a bzw. 37b führt ferner eine Druckmittel-Kurzschlussleitung 58a bzw. 58b zu dem jeweiligen Druckmittelrücklaufventil 56a bzw. 56b. Die Druckmittel-Rücklaufleitungen 57a und 57b führen in ein Druckmittelreservoir 59, von dem die Druckmittelpumpe 52c die für das System erforderliche Druckmittelmenge ansaugt und über den jeweiligen Zweig 52a bzw. 52b des Stromteilers in den Druckmittelkreis A bzw. den Druckmittelkreis B einführt.

Zwischen die Druckmittelzuführungsleitungen 54a und 54b ist ein wahlweise in Absperrstellung und Verbindungsstellung zu bringendes Absperr- und Schaltventil 38 eingesetzt.

In der Darstellung der Figur 8 befinden sich das Absperr- und Schaltventil 38 in Absperrstellung die die Steuerventile 37a und 37b in Nullstellung. Bei dieser Ventilstellung strömt im Druckmittelkreis A das von der Druckmittel- quelle 52a kommende Druckmittel über die Druckmittelvorlaufleitung 53a und den in Nullstellung dem Steuerventil 37a gebildeten Durchlass zu der Kurzschlussleitung 58a, um von dort durch das Rücklaufventil 56a in die Rücklaufleitung 57a und von dort zurück zum Druckmittelreservoir 59 zu gelangen. Analog aber unabhängig vom Druckmittelkreis A verläuft die Strömung im Druckmittelkreis B von . der Druckmittelquelle 52b über die Druckmittelvorlaufleitung 53b, das Steuerventil 37b, die Kurzschlussleitung 38a, das Rücklaufventil 56.b in die Rücklaufleitung 37b und von dort zurück zum Druckmittelreservoir 59. Wird das Steuerventil 37a in Arbeitsstellung gebracht, so ist der Druckmittelverlauf im Druckmittelkreis A von der Druckmittelquelle 52a über die Druckmittelvorlaufleitung 53a zur Druckmittelzuleitung 54a und von dort zu den Zylinder-Kolben-Aggretaten 23 und 34. Diese beiden Aggregate sind mit ihrem Kolbenquerschnitt so aufeinander abgestimmt, dass entsprechend der von dem jeweiligen Aggregat zu erbringenden Anfangsleistung der Hubzylinder 23 stärker ausgelegt ist, als der Schwenktriebzylinder 34. Es erfolgt somit zunächst die Betätigung des Zylinders 23 bis der Hubvorgang nahezu abgeschlossen ist und durch den dabei auftretenden geringen Druckanstieg der Kippvorgang mittels des Schwenktriebzylinders 34 eingeleitet wird. In der Endeinkippstellung trifft dann die Einstellschraube 45 des Schwenkbegrenzungshebels 35 auf das Betätigungsglied 44 des Druckentlastungsventils 43 (vergi. Fig. 6). Das bisher in Schliess-Stellung gewesene Druckentlastungsventil 43 wird dann entgegen der Wirkung seiner Stellfeder in eine . teilweise Öffnungsstellung gebracht, so dass eine Druckenlastung in der Druckmittelzuleitung 54a über die Druckentlastungsleitung 55a zum Druckmittelrücklaufventil 56a hin erfolgt. Wenn der Steuerabstand 46 zwischen der Betätigung des Druckentlastungsventils 43 und der Endanlage des Schwenkbegrenzungshebels an dem Widerlagerpuffer 36 hinreichend eng eingestellt ist, wird nur eine solche Druckentlastung in der Druckmittelzuleitung 54a erfolgen, dass der Restdruck ausreicht, um die Einzel-Hub-Kipp-Vorrichtung zusammen mit dem zu entleerenden Gefäss in der Endeinkippstellung zu halten. Stellt man jedoch den Steuerabstand 46 weiter ein, so dass die Stellschraube 45 früher auf das Betätigungselement 44 des Druckentlastungsventils 43 trifft, dann wird das Druckentlastungsventil 43 so weit geöffnet, dass ein starker Druckabfall in der Druckmittelzuleitung 54a eintritt. Dieser starke Druckmittelabfall lässt die Einzel-Hub-Kipp-Vorrichtung mit dem zu entleerenden Behälter um einen solchen Betrag zurückschwenken, dass das Druckentlastungsventil wieder geschlossen wird. Auf diese Weise lässt sich durch fortwährendes Betätigen und Freilassen des Druckentlastungsventils 43 durch den Schwenkbegrenzungshebel 35 eine Art Rüttelbewegung hervorrufen.

Zum Zurückschwenken und Absetzen eines Behälters ist das Steuerventil 37a in seine Rücklaufstellung 111 zu bringen. In dieser Steilung ist die Druckmittel-Vorlaufleitung 53a mit der Rücklaufleitung 57a verbunden und die Druckmittelzuleitung 54a mit der Kurzschlussleitung 58a. Das von der Druckmittelquelle 52a über die Druckmittelvorlaufleitung 53a kommende Druckmittel strömt dann durch das Rücklaufventil 56a ab, wobei es eine Saugwirkung an der Kurzschlussleitung 58a ausübt (Venturi-Ausbildung), um dadurch das Druckmittel aus der Druckmittelzuleitung und aus den Zylindern 23 und 34 nicht nur ablaufen zu lassen, sondern auch abzusaugen, insbesondere solange, bis der entleerte Behälter abgesetzt ist.

Dieser Arbeitsablauf im Druckmittelkreis A hat keinerlei Einfluss auf den Druckmittelkreis B, und zwar weder auf den Druckaufbau im Druckmittelkreis B noch auf die im Druckmittelkreis B evtl. strömende Druckmittelmenge.

Wenn im Druckmittelkreis B für die Einzel-Hub-Kipp-Vorrichtung 20b die Betätigung des Steuerventils 37b in entsprechender Weise wie oben erläutert vorgenommen wird, treten die entsprechenden Arbeitsabläufe im Druckmittelkreis B ejn, ohne Rückwirkung auf den Druckmittelkreis A.

Wird das Absperr- und Schaltventil 38 in Verbindungsstellung gebracht, so wird eine direkte Verbindung zwischen den Druckmittelzuleitungen 54a und 54b geschaffen, und damit eine Parallelschaltung sämtlicher Zylinder-Kolben-Aggregate 23 und 24 der gesamten Hub-Kipp-Vorrichtung 20 vorgenommen. Wird dann das Steuerventil 37a in Arbeitsstellung gebracht, so werden beide Druckmittelzuleitungen 54a und 54b von der Druckmittelquelle 52a über die Druckmittelvorlaufleitung 53a beschickt. Dies bedeutet, dass jeweils beide Hubzylinder 23 und beide Schwenktriebzylinder 34 mit der gleichen Druckmittel-Strömungsmenge beschickt werden, wie bei Einzel-Steuerung nur ein Hubzylinder 23 und ein Schwenktriebzylinder 34. Die Arbeitsgeschwindigkeit der gasamten Hub-Kipp-Vorrichtung ist dabei etwa nur halb so gross wie diejenige de allein gesteuerten Einzel-Hub-Kipp- Vorrichtung 20a bzw. 20b.

Die gleiche Arbeitsweise der gesamten Hub-Kipp-Vorrichtung 20 wird auch bei Betätigung des Steuerventils 37b erreicht, nur dass in solchem Fall die Druckmittelquelle 52b und die Druckmittelvorlaufleitung 43b auf beide Druckmittelzuleitungen 54a und 54b geschaltet werden. Bei Betrieb der gesamten Hub-Kipp- Vorrichtung 20 werden beide Druckentlastungsventile 43 in der Einkipp-Endstellung betätigt.

Im Beispiel der Figuren 1 und 8 ist ein einziges Absperr- und Umstellventil 38 vorgesehen, das an einer Seite der Entleerungsvorrichtung angeordnet ist. Man könnte stattdessen auch zwei Absperr- und Umstellventile vorsehen, und zwar je eines an jeder Seite der Entleerungsvorrichtung. Diese beiden Absperr-und Umstellventile wären dann in analoger Weise auszubilden und in dem hydraulischen System anzuordnen, wie dies beispielsweise für elektrische Wechselschalter in elektrischen Lichtinstallationsanlagen bekannt ist. Man könnte dann die Vorrichtung an jedem beliebigen Absperr- und Umstellventil von der einen Betriebsart in die andere umstellen.

Die Erfindung lässt sich auch unter Benutzung eines pneumatischen Druckmittelsystems ausführen.

## Patentansprüche

1) Hub-Kipp- oder Kipp-Vorrichtung zum Entleeren von Behältern unterschiedlicher Größe, insbesondere von Müllbehältern unterschiedlicher Größe in Sammelbehälter von Müllfahrzeugen, bei der nebeneinander zwei mittels von einer Druckmittel liefernden Einrichtung (52) gespeisten Druckmittlemotore (23, 34) über Betätigungsventile (37a, 37b) und ein Um- " schaltventil (38) wahlweise getrennt oder gemeinsam betätigbare Einzel-Hub-Kipp-Vorrichtungen (20a, 20b) bzw. Einzel-Kipp-Vorrichtungen vorgesehen sind, deren Aufnahmeeinrichtungen (26, 28) zum gemeinsamen Aufnehmen eines Behätters durch die beiden Einzel-Hub-Kipp-Vorrichtungen (20a, 20b) bzw. Einzel-Kipp-Vorrichtungen ausgebildet und angeordnet sind, dadurch gekennzeichnet, daß für die Druckmittelmotore (23, 34) der beiden Einzel-Hub-Kipp-Vorrichtungen (20a, 20b) bzw. Einzel-Kipp-Vorrichtungen zwei gleiche, jeweils ein für Nullstellung, Arbeitshub und Rücklaufhub eingerichtetes Steuerventil (37a, 37b) enthaltende Druckmittelkreise (A, B) vorgesehen sind, die mittels des als Absperr- und Schaltventil (38) ausgebildeten Umschaltventils wahlweise parallel schaltbar und voneinander trennbar sind, wobei jeder dieser beiden Druckmittelkreise (A, B) eine eigene Druckmittel- quelle (52a, 52b) aufweist und die sich in ihrer Funktion entsprechenden Druckmittelmotore (23,34) jeder Einzel-Hub-Kipp-Vorrichtung bzw. Einzel-Kipp-Vorrichtung einander gleich sind oder zumindest gleich groß ausgelegt sind.

2) Vorrichtung nach Anspruch 1, dadurch gekennzeichnet, daß in jedem Druckmittelkreis (A, B) ein in Einkipp-Endstellung der jeweiligen Einzel-Hub-Kipp-Vorrichtung (20a, 20b) bzw. Einzel-Kipp-Vörrichtung betätigtes Druckentlastungsventil (43) in den zu den Druckmittelmotoren (23, 34) führenden Druckmittelzuleitungen (54a, 54b) angeordnet ist, wobei diese Druckentlastungsventile (43) unabhängig voneinander einstellbar und betätigbar sind.

3) Vorrichtung nach Anspruch 1 oder 2, dadurch gekennzeichnet, daß bei Benutzung eines hydraulischen Druckmittelsystems die Druckmittel-Rücklaufleitung (57a, 57b) jedes Druckmittelkreises (A, B) an den Auslaß jeweils eines Rücklaufventils (56a, 56b) angeschlossen ist, das mit einem Haupteinlaß und mindestens einem Nebeneinlaß versehen und dazu ausgebildet ist, bei Durchströmen von hydraulischem Druckmedium zwischen dem Haupteinlaß und dem Auslaß eine Saugwirkung am Nebeneinlaß zu erzeugen, wobei das Rücklaufventil (56a, 56b) mittels des Steuerventils (37a, 37b) in dessen Rücklaufhub-Stellung mit dem Haupteinlaß an die Druckmittel- vorlaufleitung (53a, 53b) und mit dem Nebeneinlaß an die zu den Druckmittelmotoren (23, 34) führenden Druckmittelzuleitungen (54a, 54b) anschließbar ist.

4) Vorrichtung nach einem der Ansprüche 1 bis 3, dadurch gekennzeichnet, daß bei Benutzung eines hydraulischen Druckmittelsystems eine für beide Druckmittelkreise (A, B) gemeinsame Druckmittelpumpe (52c) vorgesehen ist und die Druckmittelquelle für die beiden Druckmittelkreise (A, B) durch einen druckunabhängigen Stromteiler gebildet sind, der mit einem einen Zweig die Drtickmittelquelle (52a) für den einen Druckmittelkreis (A) und mit seinem zweiten Zweig die Druckmittelquelle (52b) für den anderen Druckmittelkreis (B) bildet.

5) Vorrichtung nach einem der Ansprüche 1 bis 4, dadurch gekennzeichnet, daß jede Einzel-Hub-Kipp-Vorrichtung (20a, 20b) bzw. Einzel-Kipp-Vorrichtung eine Schwenkwelle (21 a, 21 b) aufweist, deren eines Ende koaxial zueinander am jeweiligen Schwenktrieb (33, 34) eines jeden Druckmittelkreises (A, B) abstützend und gegen axiales Verschieben gesichert gelagert ist, wobei die anderen Enden mittels einer Drehlager- und Zapfenverbindung (47, 51) selbsttragend und gegeneinander verdrehbar verbunden sind.

6) Vorrichtung nach Anspruch 5, dadurch gekennzeichnet, daß auf jedes Ende der Schwenkwelle (21) im Bereich der Antriebswelle des jeweiligen Druckmittelmotors (33, 34) ein sich auf einen Anschlag (36) bewegender Schwenkbegrenzungshebel (35) gesetzt ist.

7) Vorrichtung nach Anspruch 6, dadurch gekennzeichnet, daß der Schwenkbegrenzungshebel (35) dadurch zugleich als Betätigungseinrichtung zum Zusammenwirken mit dem jeweiligen Druckentlastungsventil (43) ausgebildet ist.

8) Vorrichtung nach Anspruch 7, dadurch gekennzeichnet, daß auf dem Schwenkbegrenzungshebel (35) ein auf das Betätigungsglied (44) des Druckentlastungsventils (43) greifendes, einstellbares Betätigungselement (45) angebracht ist.

9) Vorrichtung nach einem der Ansprüche 1 bis 8, dadurch gekennzeichnet, daß jeder Einzel-Kipp-Vorrichtung bzw. Einzel-Hub-Kipp-Vorrichtung (20a, 20b) in oberen Bereich der Einschüttöffnung (11) eine gemeinsame federnd nachgiebige Einkippanlage (13 bis 18) für die zu entleerenden Behälter gegenübergestellt ist.

10) Vorrichtung nach Anspruch 9, dadurch gekennzeichnet, daß die Einkippanlage mit gegen Federwirkung einwärts der Einschüttöffnung (11) schwenkbaren, mit hakenförmigen unteren Enden (15) ausgebildeten Hebeln (14) zugleich als Deckelöffnungsvorrichtung für Behälter mit zylindrisch gewölbtem Deckel und seitlich angebrachten Deckelbetätigungselementen ausgebildet ist.

11) Hub-Kipp-Vorrichtung nach einem der Ansprüche 1 bis 10, dadurch gekennzeichnet, daß jede Einzel-Hub-Kipp-Vorrichtung (20a, 20b) einen Druckmittelmotor, beispielsweise Schwenktrieb (33, 34), zum Kippen und einen Druckmittelmotor, beispielsweise ein Zylinder-Kolben-Aggregat (23) für die Betätigung des Hubgestells (24) enthält, und daß diese beiden jeweils zu einer Einzel-Hub-Kipp-Vorrichtung (20a bzw. 20b) gehörende Druckmittelmotore (23, 34) in demselben Druckmittelkreis (A bzw. B) in Parallelschaltung angeordnet und in ihren Druckmittel-Arbeitsflächen zur zeitlichen Aufeinanderfolge ihrer Arbeitshübe aufeinander abgestimmt sind.

12) Hub-Kipp-Vorrichtung nach Anspruch 11, dadurch gekennzeichnet, daß das Hubgestell (24) jeder Einzel-Hub-Kipp-Vorrichtung (20a, 20b) über ein Lenkerviereck (30a, 30b, 31 a, 31 b) mit einem an der Schwenkwelle (21) angebrachten Schwenkarm (22) verbunden und mit einer unter der Wirkung ihres Eigengewichtes schwenkenden Verriegelungsklinke (40) versehen ist, die in der Einkipp-Endstellung der jeweiligen Einzel-Hub-Kipp-Vorrichtung (20a, bzw. 20b) als Verriegelung an dem Schwenkarm (22) oder an die Schwenkwelle (21) greift.

13) Hub-Kipp-Vorrichtung nach Anspruch 11 oder 12, dadurch gekennzeichnet, daß am Schwenkarm (22) jeder Einzel-Hub-Ki^{pp-}Vorrichtung (20a, 20b) ein an dem teilweise angehobenen Hubgestell (24) einklinkbarer Fahr-Verriegelungshaken (39) angebracht ist.

14) Hub-Kipp-Vorrichtung nach einem der Ansprüche 1 bis 13, dadurch gekennzeichnet, daß am Hubgestell (24) jeder Einzel-Hub-Kipp- Vorrichtung (20a, 20b) einen Hubbalken (26) mit an entsprechende Elemente der zu entleerenden Behälter greifenden Aufnahmen (28) aufweist und diese Hubbalken (26) in Ruhestellung, in Anhebe-Endstellung und in Einkipp-End- stellung der beiden Einzel-Hub-Kipp-Vorrichtungen (20a und 20b) miteinander ausgerichtet sind.

15) Hub-Kipp-Vorrichtung nach Anspruch 14, dadurch gekennzeichnet, daß der Hubbalken (26) jeder Einzel-Hub-Kipp-Vorrichtung (20a, 20b) an seinem, der jeweils anderen Hub-Kipp-Vorrichtung abgewandten äußeren Ende einen seitlichen Zentrieransatz (29) für die zu entleerenden Behälter trägt.

## Revendications

1. Dispositif élévateur basculant ou basculant pour la vidange de récipients de grandeurs différentes, et leur contenu dans des collecteurs d'ordures montés sur des véhicules de transport des ordures, pour lesquels sont prévus deux dispositifs basculant individuels ou des dispositifs élévateurs élévateurs basculants (20a, 20b), pouvant être actionnés séparément ou ensemble au choix, en actionnant des soupapes de commande (37a, 37b) et une soupape de renversement (38), les fluides à pression, à cette fin étant fournis par une installation (52) pour aller. aux moteurs à fluide de pression (23, 34), les dispositifs de réception (26, 28) étant réalisés et disposés pour la prise d'un récipient, en commun par les deux dispositifs individuels élévateurs basculants (20a, 20b), ou par les dispositifs basculants individuels, caractérisé par le fait que pour les moteurs à fluide de pression (23, 34), les deux dispositifs élévateurs basculants (20a, 20b) ou les dispositifs basculants individuels sont prévus deux circuits identiques de fluide à pression (A, B), contenant chacun une soupape de commande (37a, 37b), agencée chacune pour commander les positions zéro, le parcours de levage et le parcours de retour, les circuits à fluide de pression (A, B,) pouvant être branchés en parallèle ou séparément, à l'aide de la soupape de renversement, celle-ci étant construite pour fonctionner comme soupape d'arrêt et comme soupape de commutation, chacun des deux circuits de fluide à pression (A, B,) présentent une source de fluide à pression propre (52a, 52b) et les moteurs à fluide de pression (23, 34) correspondant à leur fonction de chaque dispositif élévateur basculant ou dispositif basculant étant identiques entre eux, ou au moins étant réalisés de même grandeur.

2) Dispositif suivant revendication 1, caractérisé par le fait que dans chaque circuit de fluide à pression (A, B) une soupape de décharge (43 est disposée sur le parcours du fluide à pression 54a, 54b) menant aux moteurs à fluide à pression et est actionnée à la position terminale qui est de bascule pour la vidange, de chacun des dispositifs élévateurs basculants individuels, les soupapes de décharge (43) pouvant être réglées et actionnées indépendamment l'une de l'autre.

3) Dispositif suivant les revendications 1 ou 2, caractérisé par le fait que, lors de l'utilisation d'un système de fluides à pression hydraulique, la conduite retour du fluide) pression (57a, 47b) de chacun des circuits de fluide à pression (A, B) est branché à la sortie d'une soupape retour (56a, 56b) qui possède un orifice d'admission principal et au moins un orifice d'admission secondaire qui est construit de façon à produire à l'endroit de l'orifice secondaire un effet d'aspiration lors de l'écoulement du fluide hydraulique entre l'orifice d'admission et l'orifice de sortie, la soupape de retour (56a, 56b) pouvant être branchée avec l'orifice d'entrée principale sur la conduite de refoulement du fluide à pression (53a, 53b) à l'aide de la soupape de commande (37a, 37b) en sa position de course de retour et avec l'orifice d'entrée secondaire sur les conduites de fluides à pression d'alimentation (53a, 53b) allant aux moteurs à fluides à pression (23, 34).

4) Dispositif suivant l'une des revendications 1 à 3, caractérisé par le fait que lorsqu'on utilise un système de fluides à pression hydraulique, on prévoit une pompe à fluide à pression (52c) commune aux deux circuits de fluide à pression (A, B) et que la source de fluide à pression pour les deux circuits (A, B) est constituée par un diviseur de courant indépendant de la pression et dont une branche constitue la source de fluide à pression (52a) pour l'un des circuits de 'fluide à pression (A) et la deuxième brandhe constitue la source de fluide à pression (52b) pour l'autre circuit de fluide à pression (B).

- 5) Dispositif suivant l'une des revendications 1 à 4, caractérisé par le fait que chacun des dispositifs élévateurs basculants individuels (20a, 20b), ou chacun des dispositifs basculants individuels possède un arbre de pivotement (21a, 21b), dont l'une des extrémités s'appuie coaxialement contre le dispositif - d'entraînement de basculement (33, 34) de chacun des circuits de fluide à pression (A, B) et est assurée contre tout déplacement axial, les autres extrémités étant auto-porteuses et pouvant tourner l'une par rapport à l'autre, par le fait d'une liaison à cousinet et à tourillon de pivotement (47, 51).

6) Dispositif suivant la revendication 5, caractérisé par le fait que, sur chacune des extrémités de l'arbre pivotant (21), dans la région de l'arbre d'entraînement de chacun des moteurs à fluide de pression (33, 34), est placé un levier de limitation du pivotement (35), dont les mouvements sont arrêtés par une butée (36).

7) Dispositif suivant la revendication 6, caractérisé par le fait que le levier limiteur de la course de pivotement (35) est construit de façon à fonctionner comme dispositif agissant de concert avec chacune des soupapes de déchargement de pression (43).

8) Dispositif suivant la revendication 7, caractérisé par le fait que sur le levier limiteur de course de pivotement (35) est fixé un élément d'actionnement réglable (45) agissant sur l'élément d'actionnement (44) de la soupape de détente (43).

9) Dispositif suivant les revendications 1 à 8, caractérisé par le fait qu'à chacun des dispositifs basculants individuels, ou à chacun des dispositifs élévateurs-basculants (20a, 20b) est opposé, dans la région supérieure de l'ouverture d'introduction (11), une installation commune élastique, à ressort, d'introduction (13 à 18) pour les récipients à vider.

10) Dispositif suivant la revendication 9, caractérisé par le fait que l'installation d'introduction est construite avec des leviers (14), à extrémités crochues (13), pivotant et agissant contre lefeet de ressort dans le sens allant vers l'ouverture d'introduction pour constituer en même temps un dispositif pour ouvrir les couvercles de récipients à couvercle bombé et des éléments d'actionnement des couvercles fixés sur le côté.

11) Dispositif élévateur-basculant, suivant l'une des revendications 1 à 10, caractérisé par le fait que chacun des dispositifs élévateurs-basculants (20a, 20b) contient un moteur à fluide à pression, par ex. devant assurer un entraînement du pivotement (33, 34) pour basculer et un moteur à fluide à pression, par ex. un aggrégat cylindre-piston (23), pour actionner le cadre de levage (24) et que ces deux moteurs à fluide à pression (23, 34), chacun faisant partie d'un dispositif individuel élévateur-basculant (20a ou 20b), sont disposés en parallèle dans le même circuit de fluide à pression (A ou B) et qu'ils sont accordés l'un sur l'autre, en ce que concerne leurs surfaces actives présentées au fluide à pression, en vue de la succession chronologique de leurs courses de travail.

12) Dispositif élévateur-basculant suivant la revendication 11, caractérisé par le fait que le cadre élévateur (24) de chaque dispositif élévateur-basculant individuel (20a, 20b) est relié par l'intermédiaire d'un carré guide (30a, 30b) (31 a, 31b) à un bras pivotant (22), fixé sur l'arbre pivotant (21) et qu'il est muni d'un cliquet de verrouillage (40) devenant actif de par son propre poids et son mouvement pendulaire, qui s'accroche au bras pivotant (22) ou à l'arbre pivotant (21) faisant fonction de verrouillage de chaque dispositif élévateur-basculant, en leur position terminale de vidage.

13) Dispositif élévateur-basculant suivant la revendication 11 ou 12, caractérisé par le fait que le bras pivotant (22) de chacun des dispositifs élévatéurs-basculants individuels (20a, 20b) porte un crochet, pour marche et verrouillage, encliquetable sur le cadre élévateur (24) ce dernier en position partiellement soulevée.

14) Dispositif élévateur-basculant suivant les revendications 1 à 13, caractérisé par le fait que, sur le cadre élévateur (24) de chaque dispositif élévateur-basculant est présenté une poutre élévatrice (26) avec des pièces support (28), attaquant des éléments correspondant existant sur les récipients à vider, ces poutres élévatrices (26) étant alignées aussi bien dans les positions de repos, que dans les positions terminales de levage qu'en position terminales de basculement des deux dispositifs élévateurs-basculants individuels (20a et 20b).

1 5) Dispositif élévateur-basculant suivant la revendication 14, caractérisé par le fait que la poutre élévatrice (26) de chacun des dispositifs élévateurs-basculants (20a, 20b) porte à son extrémité détournée de l'autre dispositif élévateur-basculant, un élément latéral de centrage (29) en rapport avec les récipients à vider.

## Claims

1) Lifting and tipping or tipping system for emptying containers of different sizes, particularly refuse containers of different sizes into collection containers of refuse collection vehicles where side by side two individual lifting and tipping devices (20a, 20b) or individual tipping devices are provided, optionally actuatable separately or jointly by means of hydraulic motor elements (23, 34) supplied by a hydraulic fluid supply device (52), via control valves (37a, 37b) and a changeover valve (38), locating devices (26, 28) being designed and located for joint location of a container by the two individual lifting and tipping devices (20a, 20b) or individual tipping devices, characterized by the fact that for the hydraulic motor elements (23, 34) of the two individual lifting and tipping devices (20a, 20b) or individual tipping devices two identical hydraulic fluid circuits (A, B) are provided each of which incorporates a control valve (37a, 37b) with provision for neutral position, operating stroke and return stroke, which are optionally connectable in parallel and separable from one another by means of the changeover valve taking the form of shut off and connection valve (38), whereby each of these two hydraulic fluid circuits (A, B) has its own separate hydraulic fluid supply source (52a, 52b) and the hydraulic motor elements (23, 24), corresponding in function, of each individual lifting and tipping device or individual tipping device are identical to one another or are at least of identical size.

2) System in accordance with claim 1, characterized by the fact that in each hydraulic fluid circuit (A, B) a pressure relief valve (43) is located in the hydraulic fluid supply lines (54a, 54b) leading to the hydraulic motor elements (23, 24) which is actuated in tipping-in end position of the appropriate individual lifting and tipping device (20a, 20b) or individual tipping device, these pressure relief valves (43) being adjustable and actuatable independently of one another.

3) System in accordance with claim 1 or 2, characterized by the fact that when using a hydraulic fluid system the hydraulic fluid return line (57a, 57b) of each hydraulic fluid circuit (A, B) is connected to the outlet of a by-pass valve (56a, 56b) which is provided with a main inlet and at least one secondary inlet and. is designed so as to produce a suction effect at the secondary inlet in the event of hydraulic fluid passing between the main inlet and the outlet, the by-pass valve (56a, 56b) being connectable by means of control valve (37a, 37b) when in return stroke setting with the main inlet to the hydraulic fluid flow-line (53a, 53b) and with the secondary inlet to the hydraulic fluid supply lines (54a, 54b) leading to the hydraulic motor elements (23, 24).

4) System in accordance with 1 of the claims 1 to 3, characterized by the fact that when using a hydraulic fluid system a common hydraulic fluid pump (52c) is provided for both hydraulic fluid circuits (A, B) and the hydraulic fluid supply source for the two hydraulic fluid circuits (A, B) takes the form of a pressure-independent flow divider which with one of its branches forms the hydraulic fluid supply source (52a) for one hydraulic fluid circuit (A) and with its second branch forms the hydraulic fluid supply source (52b) for the other hydraulic fluid circuit (B).

5) System in accordance with 1 of the claims 1 to 4, characterized by the fact that each individual lifting and tipping device (20a, 20b) or individual tipping device has a swivel shaft (21 a, 21b) one end of which is mounted coaxially resting on the appropriate swivel drive (33, 34) of each hydraulic fluid circuit (A, B), secured against axial displacement, the other ends being joined so as to be self-supporting and rotatable in relation to one another by means of a pivot bearing and pivot pin joint. (47, 51).

6) System in accordance with claim 1 characterized by the fact that a swivel limit lever (35) moving on to a stop (36) is placed on each end of swivel shaft (21) in the region of the drive shaft of the appropriate hydraulic motor element (23, 34).

7) System in accordance with claim 6 characterized by the fact that the swivel limit lever (35) is at the same time designed as actuating device for interaction with the appropriate pressure relief valve (43).

8) System in accordance with claim 7 characterized by the fact that an adjustable actuating element (45) engaging on the actuating member (44) of pressure relief valve (43) is mounted on swivel limit lever (35).

9) System in accordance with one of the claims 1 to 8 characterized by the fact that a common sprung tipping-in system (13-18) for the containers to be emptied is placed opposite each individual tipping device or individual lifting and tipping device (20a, 20b) in the upper part of inlet opening (11).

10) System in accordance with claim 9 characterized by the fact that the tipping-in system is designed with levers (14) having hook shaped bottom ends (13) swivelling inwards under spring pressure on inlet opening (11), at the same time designed as lid opening device for containers with cylindrically dished lid and side mounted lid actuating elements.

11) Lifting and tipping system in accordance with one of the claims 1 to 10 characterized by the fact that each individual lifting and tipping device (20a, 20b) incorporates a hydraulic motor element, for example swivel drive (33, 34) for tipping and a hydraulic motor element, for example a cylinder and piston unit (23) for actuation of the lift frame (24), and that these two hydraulic motor elements (23, 34) belonging in each case to an individual lifting and tipping device (20a and 20b) are connected in parallel in the same hydraulic fluid circuit (A and B) and are matched to one another in their hydraulic fluid working faces to the time sequence of their working strokes.

12) Lifting and tipping system in accordance with claim 11 characterized by the fact that the lift frame (24) of each individual lifting and tipping device (20a, 20b) is joined via a pantograph (30a, 30b) (31 a, 31 b) to a swivel arm (22) mounted on swivel shaft (21) and is provided with a locking catch (40) swivelling under the influence of its deadweight; this catch engages as a lock on-swivel arm (22) or on swivel shaft (21) when the appropriate individual lifting and tipping device (20a, or 20b) is in tipping-in end position.

13) Lifting and tipping system in accordance with claim 11 or 12 characterized by the fact that a travel locking hook (39) engagable on the partially raised lift frame (24) is mounted on the swivel arm (22) of each individual lifting and tipping device (20a, 20b).

14) Lifting and tipping system in accordance with one of the claims 1 to 13 characterized by the fact that the lift frame (24) of each individual lifting and tipping device (20a, 20b) has a lift bar (26) with locating devices (28) engaging on corresponding elements of the containers to be emptied and these lift bars (26) are in alignment with one another in rest position, in lift position and in tipping-in end position of the two individual lifting and tipping devices (20a and 20b).

15) Lifting and tipping system in accordance with claim 14 characterized by the fact that the lift bar (26) of each individual lifting and tipping device (20a, 20b) has at its outer end facing away from the other lifting and tipping device in each case a lateral centring projection for the containers to be emptied.
